# FASCICULE DE BREVET EUROPEEN

(11) **EP 0 889 457 B1**
(45) Date de publication et mention de la délivrance du brevet: **11.04.2001**
(21) Numéro de dépôt: 98401636.0
(22) Date de dépôt: 01.07.1998
(51) Int. Cl.: G09F 9/33

(54) **"Panneau d'affichage lumineux"**
Beleuchtete Anzeigetafel
Illuminated display panel

(30) Priorité: 04.07.1997 FR 9708505
(43) Date de publication de la demande: 07.01.1999
(73) Titulaire: Société d'Exploitation Du Mobilier A Usage Public S.E.M.U.P., 92200 Neuilly Sur Seine (FR)
(72) Inventeur: Le Gars, Jaques, 78950 Gambais (FR)
(74) Mandataire: Burbaud, Eric

(56) Documents cités:
- EP-A- 0 365 429
- DE-A- 3 037 500
- DE-A- 4 225 140

## Description

La présente invention est relative aux panneaux d'affichage lumineux, et en particulier à ceux de ces panneaux comprenant un fond opaque présentant une face avant de couleur sombre dotée d'une pluralité d'éléments lumineux, cette face avant ainsi que les éléments lumineux étant recouverts par un filtre optique frontal.

Le document FR-A-2 638 271 décrit un exemple d'un tel panneau d'affichage lumineux, dans lequel le filtre optique frontal est sensiblement de la même couleur que les éléments lumineux. De plus, dans ce panneau d'affichage, un filtre optique supplémentaire est interposé entre le filtre optique frontal et le fond opaque, ce filtre optique supplémentaire ayant une couleur complémentaire de la couleur du filtre optique frontal et étant percé de trous en correspondance avec les éléments lumineux.

Ce panneau d'affichage connu donne toute satisfaction, puisqu'il est très lisible, même lorsqu'il se trouve en plein soleil, grâce au contraste important obtenu entre les éléments lumineux et le fond opaque.

Ce panneau d'affichage présente toutefois les inconvénients suivants :
- il est bien adapté pour des éléments lumineux monochromes, mais se prête mal à un affichage en plusieurs couleurs,
- et le filtre optique supplémentaire est relativement coûteux, dans la mesure où il doit être percé de trous.

La présente invention a notamment pour but de pallier ces inconvénients.

A cet effet, selon l'invention, un panneau d'affichage du genre en question est essentiellement caractérisé en ce que le filtre optique frontal est un filtre absorbant sensiblement neutre, qui présente un coefficient de transmission compris entre 10 et 60 % sur sensiblement tout le spectre visible de la lumière, le panneau d'affichage ne comportant pas d'autre filtre optique interposé entre le fond du panneau d'affichage et ledit filtre optique frontal.

Grâce à ces dispositions, on obtient un panneau d'affichage qui présente toujours une excellente visibilité, en permettant un contraste important entre les éléments lumineux et le fond opaque, et de plus, ce panneau d'affichage peut se prêter le cas échéant à un affichage en couleurs, et il est moins coûteux que les panneaux d'affichage connus susmentionnés.

Dans des modes de réalisation préférés de l'invention, on peut éventuellement avoir recours en outre à l'une et/ou à l'autre des dispositions suivantes :
- le coefficient de transmission du filtre frontal est compris entre 12 et 40 % % sur sensiblement tout le spectre visible de la lumière ;
- le filtre optique frontal est de couleur marron;
- les éléments lumineux sont adaptés pour émettre de la lumière principalement à une longueur d'onde comprise entre 500 et 650 nm ;
- la face avant du fond opaque est noire ;
- le fond est constitué par une plaque qui porte les éléments lumineux et qui forme un circuit électrique d'alimentation de ces éléments lumineux ;
- le fond comporte un cache percé de trous qui sont disposés en correspondance avec les éléments lumineux, ce cache formant la face avant du fond.

D'autres caractéristiques et avantages de l'invention apparaîtront au cours de la description détaillée suivante de deux de ses formes de réalisation, données à titre d'exemples non limitatifs, en regard des dessins joints.

Sur les dessins :
- la figure 1 est une vue schématique montrant un exemple de panneau d'affichage lumineux selon l'invention,
- la figure 2 est une vue partielle en coupe montrant l'intérieur du panneau d'affichage de la figure 1, selon une première forme de réalisation de l'invention,
- la figure 3 est une vue similaire à la figure 2, pour une deuxième forme de réalisation de l'invention,
- et la figure 4 représente un exemple de spectre d'absorption du filtre optique frontal appartenant au panneau d'affichage de la figure 1.

Sur les différentes figures, les mêmes références désignent des éléments identiques ou similaires.

La figure 1 représente un exemple de panneau d'affichage lumineux 1 selon l'invention, qui en l'ocurrence peut être implanté en zone urbaine pour diffuser des informations auprès des usagers de la voie publique.

Bien entendu, l'invention ne se limite pas à ce type particulier d'affichage lumineux, mais englobe au contraire tous les types de panneaux d'affichage lumineux destinés à être implantés notamment en plein air et/ou dans des lieux publics (voie publique en zone urbaine, voies routières ou autoroutières, aéroports, gares, etc...), pour diffuser par exemple des informations ou encore des messages publicitaires.

Le panneau d'affichage 1 comprend une face frontale 2 transparente, qui est constituée en l'occurrence par un filtre optique de couleur marron et qui recouvre des ensembles 3 d'éléments lumineux disposés sur la face avant d'un fond opaque 4.

Comme représenté sur la figure 2, les ensembles 3 d'éléments lumineux sont constitués chacun par une pluralité d'éléments lumineux 5, par exemple des diodes électroluminescentes, qui peuvent être portées par le fond 4, lequel fond 4 est alors avantageusement constitué par une plaque de circuit imprimé 6 qui est adaptée pour alimenter électriquement chacune des diodes électroluminescentes 5.

La face avant de la plaque 6, c'est-à-dire la face de cette plaque qui est orientée vers le filtre 2, est de couleur sombre, avantageusement noire.

En variante, comme représenté sur la figure 3, le fond 4 pourrait comprendre non seulement la plaque 6 de circuit imprimé, mais encore un cache 7 percé de trous 8 en correspondance avec les diodes électroluminescentes 5, ou en correspondance avec les ensembles 3 de diodes électroluminescentes.

Dans ce cas, la face avant du cache 7, c'est-à-dire la face de ce cache qui est orientée vers le filtre 2, est de couleur sombre, avantageusement noire, et la plaque 6 de circuit imprimé peut éventuellement être de couleur quelconque.

De préférence, les diodes électroluminescentes 5 émettent de la lumière principalement à un pic de longueur d'onde situé par exemple entre 500 et 650 nm, et avantageusement situé à environ 590 nm (lumière jaune).

Par exemple, les diodes électroluminescentes 5 peuvent être des diodes de technologie AlInGaP, commercialisées notamment par la société TOSHIBA sous la référence S4E38XX.

Par ailleurs, le filtre optique 2 est un filtre absorbant sensiblement neutre, c'est-à-dire qui absorbe de la lumière sur l'ensemble du spectre visible, et plus particulièrement qui transmet de 10 à 60 % % de la lumière qu'il reçoit sur sensiblement tout le spectre visible de la lumière (400 nm-800 nm).

A titre d'exemple, le filtre optique 2 pourra être celui commercialisé sous la référence PLEXIGLAS GS UMBRA 806 par la société ROHM.

Comme représenté sur la figure 4, le coefficient de transmission τ de ce filtre particulier se situe entre environ 12 et 40 % pour des longueurs d'onde λ de la lumière allant de 400 à 800 nm.

On peut ainsi obtenir un contraste très important entre les diodes électroluminescentes 5 et le fond 4, ce qui donne une excellente lisibilité au panneau d'affichage, même en plein soleil, et ce, sans augmenter la puissance des diodes 5.

Par exemple, on a pu mesurer à l'extérieur du panneau 11, une luminance LD des diodes 5 de 2 900 cd/m² sous un éclairement ambiant de 100 000 lux, d'où un contraste (LD+LF)/LF de 13,8 où LF est la luminance du fond 4 procurant une excellente lisibilité.

Dans les mêmes conditions, mais en remplaçant le filtre optique 2 par un verre incolore, le contraste n'et plus que de 3,5, et le panneau d'affichage est illisible.

## Revendications

1. Panneau d'affichage lumineux, comprenant un fond opaque (4) qui présente une face avant de couleur sombre dotée d'une pluralité d'éléments lumineux (5), cette face avant ainsi que les éléments lumineux étant recouverts par un filtre optique frontal (2),
**caractérisé en ce que** le filtre optique frontal (2) est un filtre absorbant sensiblement neutre, qui présente un coefficient de transmission compris entre 10 et 60 % sur sensiblement tout le spectre visible de la lumière, le panneau d'affichage ne comportant pas d'autre filtre optique interposé entre le fond et ledit filtre optique frontal.

2. Panneau d'affichage selon la revendication 1, dans lequel le coefficient de transmission du filtre frontal (2) est compris entre 12 et 40 % sur sensiblement tout le spectre visible de la lumière.

3. Panneau d'affichage selon l'une quelconque des revendications 1 et 2, dans lequel le filtre optique frontal (2) est de couleur marron.

4. Panneau d'affichage selon l'une quelconque des revendications précédentes, dans lequel les éléments lumineux (5) sont adaptés pour émettre de la lumière principalement à une longueur d'onde comprise entre 500 et 650 nm.

5. Panneau d'affichage selon l'une quelconque des revendications précédentes, dans lequel la face avant du fond opaque (4) est noire.

6. Panneau d'affichage selon l'une quelconque des revendications précédentes, dans lequel le fond (4) est constitué par une plaque (6) qui porte les éléments lumineux (5), et qui forme un circuit électrique d'alimentation de ces éléments lumineux.

7. Panneau d'affichage selon l'une quelconque des revendications 1 à 6, dans lequel le fond comporte un cache (7) percé de trous (8) qui sont disposés en correspondance avec les éléments lumineux (5), ce cache formant la face avant du fond (4).

## Claims

1. A light-emitting display panel comprising an opaque background (4) having a front face of dark color fitted with a plurality of light-emitting elements (5), said front face and the light-emitting elements being covered by a front optical filter (2),
characterized in that the front optical filter (2) is a substantially neutral absorbant filter having a transmission coefficient lying in the range 10% to 60% over substantially the entire visible light spectrum, the display panel not having any other optical filter interposed between the background and said front optical filter.

2. A display panel according to claim 1, in which the transmission coefficient of the front filter (2) lies in the range 12% to 40% over substantially the entire visible light spectrum.

3. A display panel according to claim 1 or 2, in which the front optical filter (2) is of a chestnut-brown color.

4. A display panel according to any preceding claim, in which the light-emitting elements (5) are adapted to emit light mainly at a wavelength lying in the range 500 nm to 650 nm.

5. A display panel according to any preceding claim, in which the front face of the opaque background (4) is black.

6. A display panel according to any preceding claim, in which the background (4) is constituted by a plate (6) carrying the light-emitting elements (5) and which forms an electrical circuit for feeding power to said light-emitting elements.

7. A display panel according to any one of claims 1 to 6, in which the background comprises a mask (7) pierced by holes (8) disposed in register with the light-emitting elements (5), said mask forming the front face of the background (4).

## Patentansprüche

1. Beleuchtete Anzeigetafel, welche einen opaken Grund (4) mit einer Vorderseite in dunkler Farbe mit einer Vielzahl von Leuchtelementen (5) aufweist, wobei diese Vorderseite sowie die Leuchtelemente von einem davor liegenden optischen Filter (2) überdeckt sind,
**dadurch gekennzeichnet**, dass das vorne liegende optische Filter (2) ein im wesentlichen neutrales absorbierendes Filter ist, welches einen Transmissionskoeffizienten zwischen 10 und 60 % über im wesentlichen das gesamte Lichtspektrum im sichtbaren Bereich besitzt, wobei die Anzeigetafel kein weiteres optisches Filter aufweist, das zwischen dem Untergrund und dem vorne liegenden optischen Filter zwischengeschaltet ist.

2. Anzeigetafel nach Anspruch 1, bei welcher der Transmissionskoeffizient des vorne liegenden Filters (2) zwischen 12 und 40 % über im wesentlichen das gesamte Lichtspektrum im sichtbaren Bereich liegt.

3. Anzeigetafel nach einem der Ansprüche 1 und 2, bei welcher das vorne liegende optische Filter (2) kastanienbraun ist.

4. Anzeigetafel nach einem der vorhergehenden Ansprüche, bei welcher die Leuchtelemente (5) so ausgelegt sind, dass sie Licht hauptsächlich mit einer Wellenlänge zwischen 500 und 650 nm abstrahlen.

5. Anzeigetafel nach einem der vorhergehenden Ansprüche, bei welcher die Vorderseite des opaken Untergrunds (4) schwarz ist.

6. Anzeigetafel nach einem der vorhergehenden Ansprüche, bei welcher der Untergrund (4) aus einer Platte (6) besteht, welche die Leuchtelemente (5) trägt und eine elektrische Schaltung zur Stromversorgung dieser Leuchtelemente bildet.

7. Anzeigetafel nach einem der Ansprüche 1 bis 6, bei welcher der Untergrund eine Abdeckung (7) aufweist, in welche Löcher (8) eingelassen sind, die in Entsprechung zu den Leuchtelementen (5) angeordnet sind, wobei diese Abdeckung die Vorderseite des Untergrunds (4) bildet.
